# FASCICULE DE BREVET EUROPEEN

(11) **EP 1 127 296 B1**
(45) Date de publication et mention de la délivrance du brevet: **26.10.2005**
(21) Numéro de dépôt: 99954048.7
(22) Date de dépôt: 03.11.1999
(51) Int. Cl.: G04B 45/00, G04B 19/04, G04B 19/08

(54) **MONTRE A LECTURE RELATIVE**
UHR MIT RELATIVER ABLESUNG
WATCH WITH RELATIVE READING

(30) Priorité: 03.11.1998 FR 9813824
(43) Date de publication de la demande: 29.08.2001
(73) Titulaire: de Salivet de Fouchecour, Marc, 75005 Paris (FR)
(72) Inventeur: de Salivet de Fouchecour, Marc, 75005 Paris (FR)
(74) Mandataire: Breese, Pierre
(86) Numéro de dépôt international: PCT/FR1999/002683
(87) Numéro de publication internationale: WO 2000/026728

(56) Documents cités:
- EP-A- 0 209 335
- CH-A- 188 364
- CH-A- 662 234
- DE-A- 4 330 895
- DE-C- 4 003 655
- FR-A- 368 617
- FR-A- 2 265 124
- US-A- 3 102 380

## Description

La présente invention concerne le domaine de l'horlogerie.

Habituellement, une montre, quel que soit son type (horloge, pendule, montre-bracelet, réveil,...) comporte un cadran principal comportant des repères horaires, généralement 12 repères horaires, ainsi que des repères correspondant aux minutes, généralement 12 repères espacés de 5 minutes chaque.

Deux aiguilles concentriques, généralement l'aiguille en premier plan pour les minutes et l'aiguille en second plan pour les heures, parcourent ce cadran pour permettre la lecture de l'heure et des minutes par estimation de la position de chacune des aiguilles par rapport aux repères du cadran fixe.

On connaît le brevet européen EP209335 et le brevet allemand DE4003655 décrivant un mécanisme d'horlogerie entraînant l'aiguille horaire dans un mouvement de 30° par heure et l'aiguille des minutes dans une rotation de 390° par heures.

On connaît également dans l'état de la technique le brevet FR368617 décrivant un cadran d'horloge dans lequel l'aiguille des heures est fixée à un disque central qui porte les divisions indiquant les minutes et qui tourne avec elle. A chaque heure entière, les deux aiguilles se trouvent alors dans la même direction et marquent la même heure sur une couronne entourant le disque central.

Dans ces documents de l'art antérieur le plus proche, les indicateurs sont constitués par des aiguilles fines et linéaires, l'aiguille des heures portant le cadran de lecture des minutes.

De telles montres de l'art antérieur présentent un risque de confusion car la lecture semble identique à celle d'une montre à aiguilles traditionnelles, alors que l'indication est radicalement différente.

Le but de la présente invention est de proposer un nouveau mécanisme d'horlogerie, produisant des effets visuels nouveaux, et permettant un nouveau mode de lecture de l'heure, sans risque de confusion avec des montres traditionnelles. L'objet de l'invention est de conserver l'aspect surprenant des montres conformes à l'état de la technique exposé par le brevet FR368617, en remédiant toutefois aux inconvénients techniques résultant de la proximité visuelle des indicateurs en forme d'aiguilles avec les aiguilles de montre habituelles.

L'invention vise à cet effet une montre comportant deux indicateurs réalisant une figure formée par les deux indicateurs, est soit additive (s'ils sont par exemple de même couleur), soit soustractive (si l'indicateur qui est au 1er plan a la même couleur que le fond), soit combinatoire si il y a plus de 3 couleurs.

A cet effet, l'invention concerne dans son acception la plus générale une montre conforme à la revendication 1.

Une telle réalisation permet de réaliser des effets visuels de juxtaposition, superposition et recouvrement variables de surface permettant une lecture exempte de toute ambiguïté, et très synthétique car elle autorise la perception intuitive de l'heure exacte en un coup d'oeil, sans qu'il ne soit nécessaire de décomposer la lecture en deux étapes, l'une pour percevoir l'heure, l'autre pour percevoir les fractions d'heure.

Selon une variante, les repères permettent la lecture des indications grâce leur forme ou à des dispositions de couleurs.

Selon une variante, le disque indicateur des minutes tourne en sens inverse du disque indicateur des heures. Dans ce cas, l'évolution des quartiers visibles est conforme aux phases lunaires.

Selon une variante, un troisième indicateur rotatif des secondes est entraîné par le même moteur. Cet indicateur est entraîné à la vitesse de 1+(N+1)/(60*N) tours par minute.

Selon une première variante, les indicateurs des minutes et des heures sont des indicateurs présentant la même couleur pour former une surface de recouvrement ou de juxtaposition variable additive.

Selon une deuxième variante, l'indicateur qui est au premier plan présente la même couleur que le fond du cadran pour former une surface de recouvrement ou de juxtaposition variable soustractive.

Selon une troisième variante, l'indicateur des minutes, l'indicateur des heures et le fond présentent trois couleurs différenciées pour former une surface de recouvrement ou de juxtaposition combinatoire.

Selon un mode de réalisation particulier, la montre présente une bague périphérique annulaire portant les repères horaires, ladite bague étant mobile en rotation pour permettre un déplacement angulaire en fonction du fuseau horaire.

De la même manière que pour le couple indicateur d'heure - indicateur de minute, l'homme du métier peut adapter les types de repères précédemment cités au couple indicateur de minute - indicateur de seconde.

L'invention sera décrite plus en détail dans ce qui suit, en référence aux dessins annexés où :
- la figure 1 représente une vue de face d'un premier exemple de réalisation d'une montre selon l'invention ;
- la figure 2 représente une vue de face d'un deuxième exemple de réalisation d'une montre selon l'invention.
- la figure 3 représente une vue de face d'un troisième exemple de réalisation d'une montre selon l'invention.

La figure 1 représente un premier exemple de réalisation d'une montre. Elle comporte un cadran fixe (1), de forme discale dans l'exemple décrit, portant des repères horaires (2, 3, 4, 5). Elle comporte également deux axes centraux concentriques (24) entraînant l'un un élément discal (22) pour l'indication des heures et l'autre un élément discal (23) pour l'indication des minutes. Les disques sont fixés sur l'axe correspondant en un point périphérique. Le diamètre des disques (22, 23) correspondant sensiblement au rayon du cadran principal (1).

L'élément discal (22) effectue une rotation en 12 heures. La lecture de l'heure s'effectue par estimation de la position de l'extrémité d'un axe radial par rapport au cadran fixe (1). Pour faciliter la lecture, l'élément discal (22) peut présenter un repère (26), par exemple un trou ou un point contrasté.

L'élément discal (23) est dans le premier plan. Il est entraîné en rotation à une vitesse N+1 fois supérieure à celle de l'élément discal (22).

La lecture des minutes s'effectue par estimation du degré de recouvrement ou de juxtaposition de l'élément discal horaire (22) par l'élément discal des minutes (23).

A la demi-heure, les deux éléments (22, 23) sont en opposition, et ne se recouvrent pas. A l'heure pleine, les deux disques (22, 23) se recouvrent totalement.

Entre l'heure pleine et la demi-heure, le disque des minutes (23) découvre progressivement le disque (22) des heures, qui présentera la forme d'un quartier de lune décroissant.

Entre la demi-heure et l'heure suivante, le disque des minutes (23) recouvre progressivement le disque (22) des heures, qui présentera la forme d'un quartier de lune croissant.

Le disque (22) des heures peut être blanc, et le disque des minutes (23) noir, ou toute autre combinaison de couleurs présentant un contraste.

Les figures 2 et 3 représentent une variante du premier exemple de réalisation de l'invention. Les aiguilles (31 et 32) ont la forme de triangles rectangles isocèles. L'angle entre ces deux indicateurs étant le même suivant le temps écoulé par rapport à l'heure pleine, ces éléments forment toujours un carré à l'heure pleine (figure 3) et un triangle rectangle au quart d'heure (figure 4). Chacune des conformations se retrouve dans cet exemple avec une période de exactement une heure.

La description qui suit se rapporte à des modes de réalisation préférés.

Dans un premier type de modèle, l'indicateur des heures et celui des minutes qui ont la même forme (par exemple demi-disque, disque décentré, intérieur de spirale, losange), ont le même axe ne passant pas par leur centre de gravité, et se superposent à chaque heure juste. L'indicateur des minutes peut prendre la même couleur que le fond de la montre, ce qui permet de lire l'heure par la portion de surface de l'indicateur des heures laissée visible par l'indicateur des minutes. Un repérage des minutes peut être porté par l'un ou l'autre des indicateurs ou les deux.

Une variante de réalisation reprend les différents principes précédents avec l'indicateur des minutes situé au-dessous de celui des heures.

Chaque modèle peut être muni d'un système qui permet à l'ensemble formé par les indicateurs, le fond de montre et le calibre de tourner solidairement par rapport au berceau et au bracelet afin d'afficher des heures correspondant à d'autres fuseaux horaires. En effet, dans l'ensemble des fuseaux horaires à un instant donné, les minutes passées depuis l'heure pleine sont les mêmes et correspondent pour une montre selon l'invention au même écart angulaire entre les indicateurs des heures et des minutes.

## Revendications

1. Montre comportant un moteur entraînant un premier indicateur rotatif horaire (22, 32) en rotation selon une période de 1/N tour par heure, et un second indicateur (23) rotatif des minutes entraîné par un axe concentrique, l'indicateur des minutes (23, 33) étant entraîné à une vitesse de (N+1)/N tours par heure, N étant un nombre entier **caractérisée en ce que** l'indicateur horaire (22, 32) et l'indicateur des minutes (23, 33) présentent la même forme et produisent une surface de recouvrement ou de juxtaposition de forme variable.

2. Montre selon la revendication 1 **caractérisée en ce que** l'indicateur horaire (22, 32) et l'indicateur des minutes (23, 33) présentent une forme de disque.

3. Montre selon la revendication 1 **caractérisée en ce que** l'indicateur horaire (22, 32) et l'indicateur des minutes (23, 33) présentent une forme de disque fixés sur l'axe correspondant en un point périphérique des disques.

4. Montre selon la revendication 1 **caractérisée en ce que** l'indicateur horaire (22, 32) et l'indicateur des minutes (23, 33) présentent une forme de demi-disque.

5. Montre selon la revendication 1 **caractérisée en ce que** l'indicateur horaire (22, 32) et l'indicateur des minutes (23, 33) présentent une forme de losange.

6. Montre selon la revendication 1 **caractérisée en ce que** l'indicateur rotatif des heures (22) entraîne un repère pour la lecture des indications du second indicateur rotatif (23).

7. Montre selon la revendication 1 **caractérisée en ce que** le disque indicateur des minutes tourne en sens inverse du disque indicateur des heures.

8. Montre selon l'une quelconque des revendications précédentes **caractérisée en ce qu'**il comporte un indicateur des secondes qui tourne à la vitesse de 1+(N+1)/(60*N) tours par minute.

9. Montre selon l'une quelconque des revendications précédentes **caractérisée en ce que** les indicateurs des minutes et des heures sont des indicateurs présentant la même couleur pour former une surface de recouvrement ou de juxtaposition variable additive.

10. Montre selon l'une quelconque des revendications précédentes **caractérisée en ce que** l'indicateur qui est au premier plan présente la même couleur que le fond d'un cadran pour former une surface de recouvrement ou de juxtaposition variable soustractive.

11. Montre selon l'une quelconque des revendications précédentes **caractérisée en ce que** l'indicateur des minutes, l'indicateur des heures et le fond d'un cadran présentent trois couleurs différenciées pour former une surface de recouvrement ou de juxtaposition combinatoire.

12. Montre selon l'une quelconque des revendications précédentes **caractérisée en ce qu'**elle présente une bague périphérique annulaire portant les repères horaires, ladite bague étant mobile en rotation pour permettre un déplacement angulaire en fonction du fuseau horaire.

13. Montre selon l'une quelconque des revendications précédentes **caractérisée en ce que** l'indicateur des minutes est situé au-dessous de celui des heures.

## Patentansprüche

1. Uhr mit einem Motor, der einen ersten rotierenden Stundenzeiger (22, 32) in Rotation gemäß einer Periode von 1/N Umdrehung pro Stunde antreibt, und einen zweiten rotierenden Minutenzeiger (23), der von einer konzentrischen Achse angetrieben wird, wobei der Minutenzeiger (23, 33) mit einer Geschwindigkeit von (N+1)/N Umdrehungen pro Stunde angetrieben wird, wobei N eine ganze Zahl ist, **dadurch gekennzeichnet, dass** der Stundenzeiger (22, 32) und der Minutenzeiger (23, 33) dieselbe Form aufweisen und eine Überdeckungsfläche oder eine Juxtapositionsfläche mit variabler Form erzeugen.

2. Uhr nach Anspruch 1, **dadurch gekennzeichnet, dass** der Stundenzeiger (22, 32) und der Minutenzeiger (23, 33) die Form einer Scheibe aufweisen.

3. Uhr nach Anspruch 1, **dadurch gekennzeichnet, dass** der Stundenzeiger (22, 32) und der Minutenzeiger (23, 33) die Form von Scheiben aufweisen, die auf der entsprechenden Achse in einem peripheren Punkt der Scheiben befestigt sind.

4. Uhr nach Anspruch 1, **dadurch gekennzeichnet, dass** der Stundenzeiger (22, 32) und der Minutenzeiger (23, 33) die Form einer halben Scheibe aufweisen.

5. Uhr nach Anspruch 1, **dadurch gekennzeichnet, dass** der Stundenzeiger (22, 32) und der Minutenzeiger (23, 33) die Form einer Raute aufweisen.

6. Uhr nach Anspruch 1, **dadurch gekennzeichnet, dass** der rotierende Stundenzeiger (22) eine Markierung zum Ablesen der Angaben des zweiten rotierenden Zeigers (23) antreibt.

7. Uhr nach Anspruch 1, **dadurch gekennzeichnet, dass** sich die Minuten anzeigende Scheibe in entgegengesetzter Richtung zu der die Stunden anzeigenden Scheibe dreht.

8. Uhr nach einem der vorhergehenden Ansprüche, **dadurch gekennzeichnet, dass** sie einen Sekundenzeiger umfasst, der sich mit der Geschwindigkeit von 1+(N+1)/(60*N) Umdrehungen pro Minute dreht.

9. Uhr nach einem der vorhergehenden Ansprüche, **dadurch gekennzeichnet, dass** der Minutenzeiger und der Stundenzeiger Zeiger sind, die dieselbe Farbe aufweisen, um eine additive variable Überdeckungsfläche oder Juxtapositionsfläche zu bilden.

10. Uhr nach einem der vorhergehenden Ansprüche, **dadurch gekennzeichnet, dass** der Zeiger, der sich im Vordergrund befindet, dieselbe Farbe wie der Untergrund eines Zifferblatts aufweist, um eine substraktive variable Überdeckungsfläche oder Juxtapositionsfläche zu bilden.

11. Uhr nach einem der vorhergehenden Ansprüche, **dadurch gekennzeichnet, dass** der Minutenzeiger, der Stundenzeiger und der Untergrund eines Zifferblatts drei differentielle Farben aufweisen, um eine kombinatorische Überdeckungsfläche oder Juxtapositionsfläche zu bilden.

12. Uhr nach einem der vorhergehenden Ansprüche, **dadurch gekennzeichnet, dass** sie einen ringförmigen peripheren Ring aufweist, der die Stundenmarkierungen trägt, wobei sich der vorgenannte Ring beweglich in Rotation befindet, um eine Winkelverschiebung gemäß der Zeitzone zu erlauben.

13. Uhr nach einem der vorhergehenden Ansprüche, **dadurch gekennzeichnet, dass** sich der Minutenzeiger unter dem Stundenzeiger befindet.

## Claims

1. Watch with a motor driving a first rotating hours indicator (22, 32) rotating with a period of 1/N turns per hour, and a second rotating minutes indicator (23) driven about a concentric axis, the minutes indicator (23, 33) being driven at a speed of (N+1)/N turns per hour where N is an integer number, **characterised in that** the hours indicator (22, 32) and the minutes indicator (23, 33) have the same form and produce a variable shaped overlapping or adjacent surface.

2. Watch according to claim 1, **characterised in that** the hours indicator (22, 32) and the minutes indicator (23, 33) are disk-shaped.

3. Watch according to claim 1, **characterised in that** the hours indicator (22, 32) and the minutes indicator (23, 33) are in the form of a disk fixed on the corresponding axis at a peripheral point of the disks.

4. Watch according to claim 1, **characterised in that** the hours indicator (22, 32) and the minutes indicator (23, 33) are in the form of a half-disk.

5. Watch according to claim 1, **characterised in that** the hours indicator (22, 32) and the minutes indicator (23, 33) are in the form of a diamond.

6. Watch according to claim 1, **characterised in that** the rotating hours indicator (22) drives a marker used to read indications on the second rotating indicator (23).

7. Watch according to claim 1, **characterised in that** the minutes indicator disk rotates in the opposite direction to the hours indicator disk.

8. Watch according to any one of the above claims, **characterised in that** it comprises a seconds indicator that rotates at a speed of 1 + (N+1)/(60*N) turns per minute.

9. Watch according to any one of the above claims, **characterised in that** the minutes indicator and the hours indicator are indicators with the same colour to form a variable shaped additive overlapping or adjacent surface.

10. Watch according to any one of the above claims, **characterised in that** the indicator that is in the foreground has the same colour as the dial in the background to form a variable shaped subtractive overlapping or adjacent surface.

11. Watch according to any one of the above claims, **characterised in that** the minutes indicator, the hours indicator and the dial in the background are three different colours to form a combined overlapping or adjacent surface.

12. Watch according to any one of the above claims, **characterised in that** it includes an annular peripheral ring with hour markings, the said ring being free to rotate to enable angular displacement as a function of the time zone.

13. Watch according to any one of the above claims, **characterised in that** the minutes indicator is located below the hours indicator.
